# FASCICULE DE BREVET EUROPEEN

(11) **EP 0 642 839 B1**
(45) Date de publication et mention de la délivrance du brevet: **25.09.1996**
(21) Numéro de dépôt: 94401909.0
(22) Date de dépôt: 29.08.1994
(51) Int. Cl.: B05B 9/08, B65D 83/14

(54) **Procédé et dispositif de distribution et de conditionnement d'un produit fluide contenu dans un récipient pressurisé à l'aide d'un gaz propulseur**
Verfahren und Vorrichtung zum Spenden und Lagern eines, in einem mit Treibgas unter Druck gesetzten Behälter enthaltenen, flüssigen Produktes
Process and device for storing and dispensing a fluid product held in a container pressurized with a propellant gas

(30) Priorité: 10.09.1993 FR 9310774
(43) Date de publication de la demande: 15.03.1995
(73) Titulaire: L'OREAL, F-75008 Paris (FR)
(72) Inventeur: De Laforcade, Vincent, F-78120 Rambouillet (FR); Lasserre, Pierre, F-93470 Coubron (FR)
(74) Mandataire: Peuscet, Jacques

(56) Documents cités:
- DE-A- 3 934 237
- FR-A- 973 108

## Description

La présente invention concerne un procédé de distribution et de conditionnement d'un produit fluide contenu dans un récipient pressurisé à l'aide d'un gaz propulseur, plus particulièrement avantageux lorsque le gaz propulseur n'est pas compatible avec le produit fluide à distribuer, ainsi qu'un dispositif pour la mise en oeuvre dudit procédé.

Selon la présente invention, on entend par produit fluide, un produit sous forme de liquide ou sous forme de pâte ou de crème plus ou moins visqueuse.

Il est connu d'utiliser, pour le conditionnement et la distribution d'un produit fluide contenu dans un récipient pressurisé par un gaz non compatible avec le produit fluide, un récipient comportant deux compartiments séparés par une cloison mobile, un premier compartiment, contenant le produit fluide et étant en communication avec une valve de distribution du produit, et un second compartiment contenant le gaz comprimé. Lors de la distribution, la cloison mobile se déplace et/ou se déforme. La cloison mobile peut être constituée par une membrane déformable ; elle est, de préférence, constituée par un piston. Ce type de dispositif est prévu pour isoler le produit fluide à distribuer du gaz propulseur et ainsi retarder la dégradation du produit fluide par le gaz propulseur.

Un procédé selon le préambule de la revendication 1 et un dispositif selon le préambule de la revendication 4 sont connus par DE-A-3 934 237. Ce document propose de distribuer à l'aide d'un gaz propulseur un produit contenu dans un récipient comportant deux compartiments séparés par une cloison mobile, l'un des compartiments contenant le produit et communiquant avec une vanne de distribution du produit et l'autre compartiment comprenant une vanne d'introduction du gaz propulseur et un dispositif de dépressurisation du gaz propulseur. Selon le brevet DE-A-3 934 237, on distribue le produit et lorsque le produit est épuisé, avant de remplir le compartiment contenant le produit on dépressurise le compartiment à gaz de façon à éviter toute distribution non désirée de produit.

Dans les dispositifs de ce type, la paroi mobile, plus particulièrement lorsqu'elle est constituée par un piston, n'est pas toujours absolument étanche soit que les joints entre la paroi mobile et le récipient ne soient pas étanches, soit que la paroi mobile présente une certaine perméabilité au gaz propulseur. L'étanchéité est d'autant plus faible que le produit fluide est moins visqueux et que la pression du gaz comprimé dans le second compartiment est plus élevée. Par conséquent, au cours du stockage, le gaz comprimé peut fuir progressivement dans le premier compartiment contenant le produit fluide et celui-ci peut être dégradé après un certain temps de stockage. Ce problème se pose, par exemple, dans le cas où le gaz comprimé est de l'air et où le produit fluide est une teinture capillaire.

Selon la présente invention, on a trouvé que l'on peut éviter la dégradation d'un produit fluide, même faiblement visqueux, par un gaz propulseur non compatible, dans un récipient séparé en deux compartiments par une cloison mobile, bien que le joint entre la paroi du récipient et la cloison mobile ne soit pas rigoureusement étanche et/ou que la cloison mobile ait une certaine perméabilité, en maintenant dans le second compartiment le gaz propulseur à pression atmosphérique pendant le stockage et en n'augmentant la pression dans ledit second compartiment que pour permettre ladite distribution, le récipient n'étant pressurisé que pendant un temps très court voisin du temps de distribution.

La présente invention a donc pour objet un procédé de conditionnement et de distribution d'un produit fluide contenu dans un récipient pressurisé à l'aide d'un gaz propulseur, le récipient comportant deux compartiments séparés par une cloison mobile, un premier compartiment contenant le produit fluide et étant en communication avec une valve de distribution du produit et le second compartiment contenant le gaz propulseur et muni d'un dispostif d'introduction du gaz propulseur sous pression et d'un dispositif de dépressurisation du gaz propulseur caractérisé par le fait qu'on amène, avant chaque distribution, dans le second compartiment le gaz propulseur à une pression P1 permettant la distribution du produit fluide par action sur la valve de distribution, qu'on effectue la distribution, tout en abaissant la pression dans le second compartiment jusqu'à la pression atmosphérique grâce à une fuite de gaz propulseur ménagée entre le second compartiment et l'atmosphère pendant a distribution du produit, et après le stade de distribution du produit, le débit de fuite du gaz propulseur étant choisi de façon telle que l'on puisse disposer d'un temps de distribution suffisant et la pression dans le compartiment n'étant ramenée à une pression permettant la distribution du produit que juste avant la distribution suivante.

Le gaz propulseur est un gaz comprimé, de préférence, de l'air. Pour amener le compartiment contenant le gaz propulseur à une pression permettant la distribution, on introduit de préférence, le gaz propulseur, en particulier l'air comprimé, à l'aide d'un compresseur ou d'une autre source de gaz comprimé par l'intermédiaire d'une vanne disposée dans la paroi du compartiment contenant le gaz propulseur. Le compresseur utilisé peut, par exemple, être celui décrit dans FR-A 2 656 047.

Pour ramener à la pression atmosphérique la pression du second compartiment après une distribution, on ménage une fuite entre le second compartiment et l'atmosphère. Lors de l'opération de mise sous pression du compartiment gazeux, on amène la pression à la valeur P1 supérieure à la pression atmosphérique et permettant la distribution par actionnement de la valve de distribution et on choisit le débit de fuite du gaz propulseur de façon telle que l'on puisse disposer d'un temps de distribution suffisant. On considère, en pratique, qu'un temps de distribution de 1 à 10 minutes est convenable dans le cas de la distribution de produits cosmétiques.

La présente invention a également pour objet un dispositif permettant la mise en oeuvre du procédé selon l' invention ; un dispositif pour le conditionnement et la distribution d'un produit fluide comportant un récipient pressurisé à l'aide d'un gaz propulseur, le récipient comportant deux compartiments séparés par une cloison mobile, le premier compartiment contenant le produit fluide à distribuer et communiquant avec une valve de distribution portée par le récipient et le second compartiment contenant le gaz propulseur, la paroi du second compartiment portant une vanne d'alimentation en gaz propulseur comprimé et un dispositif de dépressurisation du gaz propulseur, caractérisé par le fait que ledit dispositif de dépressurisation consiste en une ouverture de fuite ne comportant pas de moyen de fermeture et permettant la fuite dans l'atmosphère du gaz propulseur.

L'ouverture de fuite peut être indépendante de la vanne d'alimentation en gaz propulseur et elle est alors, avantageusement, constituée par une micro-ouverture percée dans la paroi du second compartiment. De préférence, l'ouverture de fuite fait partie de la vanne d'alimentation en gaz propulseur comprimé. Par exemple, selon ce dernier mode de réalisation, la vanne d'alimentation en gaz propulseur comprimé est une vanne à clapet dont le clapet ne se referme pas de façon étanche sur son siège en position de fermeture lorsque l'alimentation en gaz propulseur est terminée. L'ouverture de fuite est alors constituée par l'espace existant entre le clapet et son siège. Selon un mode de réalisation préféré, la vanne est constituée par un clapet en matière élastique reposant sur un siège et une fine rainure est ménagée dans le siège et/ou le clapet de façon à créer une ouverture de fuite entre le clapet et son siège en position de fermeture. Ce dernier mode de réalisation est avantageux car il n'y a pas de fuite de gaz propulseur comprimé pendant la phase de mise sous pression.

Pour mieux faire comprendre l'invention, on va en décrire, ci-après, à titre purement illustratif et non limitatif, deux modes de réalisation représentés sur le dessin annexé.

Sur ce dessin :
- la figure 1 est une vue partiellement en coupe d'un premier mode de réalisation d'un dispositif selon l'invention, et
- la figure 2 est une vue en détail de la vanne d'alimentation en gaz du dispositif de la figure 1,
- la figure 3 est une vue partiellement en coupe d'un second mode de réalisation d'un dispositif selon l'invention.

Sur la figure 1, le dispositif selon l'invention est désigné dans son ensemble par la référence 1. Le dispositif 1 est constitué par un récipient 2 divisé en deux compartiments 3 et 4 par une cloison mobile constituée par un piston 5. Le premier compartiment 3 contient le produit P à distribuer et le second compartiment 4 contient le gaz propulseur G. Sur le récipient 2, est sertie une valve 6 de distribution qui communique avec le compartiment 3 et qui porte une tige 7 pouvant être enfoncée à l'aide d'un bouton-poussoir (non représenté) pour actionner la valve 6 et distribuer le produit P. Selon le mode de réalisation représenté, le fond 8 du récipient 2 forme une cuvette de forme conique à concavité tournée vers l'extérieur et il est muni, en son centre, d'une vanne 9 formant bouchon qui sera décrite ci-après plus en détail.

Le piston 5 comporte un élément transversal 10 portant une jupe cylindrique 11 tournée vers le second compartiment 4. L'élément transversal 10 présente périphériquement une portion conique 12 dont la convexité est tournée vers le compartiment 3 et qui se raccorde en son centre à une dépression 13 tournée vers le compartiment 3. Selon l'exemple représenté, cette dépression 13 est formée de parois latérales successivement cylindrique, tronconique et cylindrique et d'un fond perpendiculaire à l'axe du récipient 2 ; ainsi, la dépression 13 a une forme complémentaire de celle de la valve 6.

La jupe cylindrique 11 du piston 5 est munie de deux lèvres d'étanchéité : une première lèvre 14 disposée au voisinage de l'élément transversal 10 et tournée vers le compartiment 3, et une seconde lèvre 15 située à l'extrémité ouverte de la jupe 11 et tournée vers le fond 8 du récipient 2. Un joint torique d'étanchéité 16 est disposé, dans une rainure 17 de la jupe 11, entre les lèvres 14 et 15.

La vanne 9 est constituée de deux pièces s'emboîtant l'une dans l'autre : une membrane 18 en matériau élastique formant clapet et un corps 19 en matériau plastique rigide formant le siège du clapet. La membrane élastique 18 comporte une paroi latérale tronconique 20 dont l'extrémité de plus grand diamètre porte une rainure 27 permettant de fixer ladite membrane élastique 18, par claquage, sur le fond 8 du récipient 2. A l'extémité de plus faible diamètre de sa paroi latérale 20, la membrane élastique 18 se prolonge selon une pièce transversale 21 comportant une ouverture axiale 22.

Le corps rigide 19 a une forme complémentaire de la membrane élastique 18 et comporte donc une paroi latérale tronconique 25 prolongée selon une pièce transversale 26. Dans la paroi tronconique 25, est ménagé un conduit 23 qui est parallèle à l'axe de la vanne 9 et qui s'ouvre au voisinage de la jonction entre la paroi tronconique 25 et la pièce transversale 26. L'extrémité de plus grand diamètre de la paroi tronconique 25 se prolonge selon une paroi cylindrique 30 munie d'une collerette annulaire 28 qui définit, avec la paroi tronconique 25, une gorge 31 recevant l'extrémité de grand diamètre de la paroi tronconique 20 de la membrane élastique 18 : ainsi, lorsque le corps rigide 19 est fixé sur le fond 8 du récipient 2, la membrane élastique 18 fait joint d'étanchéité ; une collerette annulaire 29 ménagée à la partie inférieure du corps 19 permet l'adaptation de la vanne 9 à un compresseur de gaz (non représenté). A la surface extérieure du corps 19, est ménagée une rainure 24 qui, lorsque le corps rigide 19 et la membrane 18 sont assemblés, met en communication l'ouverture 22 et le conduit 23.

Le dispositif 1 fonctionne de la façon décrite ci-après. Lorsque l'utilisateur désire distribuer le produit P contenu dans le compartiment 3 du récipient 2, il dispose le récipient 2 sur un compresseur de gaz (non représenté), en particulier d'air, de façon que la vanne 9 soit en communication avec la buse de distribution du compresseur. Le gaz G comprimé passe par le conduit 23, déforme la membrane élastique 18 en la décollant du corps 19 et pénètre dans le compartiment 4 par l'ouverture 22. Il faut noter que la rainure 24, si elle laisse passer une certaine quantité de gaz propulseur G, ne permettrait pas à elle seule l'alimentation en gaz G du compartiment 4 en un temps court : la pression dans le compartiment 4, qui était égale à la pression atmosphérique, augmente. On poursuit la mise sous pression jusqu'à ce que la pression atteigne une valeur P1 prédéterminée suffisante pour permettre la distribution du produit lorsqu'on actionne la valve de distribution 6. L'utilisateur arrête alors l'alimentation en gaz comprimé G et sépare le récipient 2 du compresseur.

La membrane élastique 18, sous l'action de cette pression P1, reprend sa position de repos sur le corps rigide 19 : la rainure 24 met en communication l'ouverture 22 et le conduit 23 et permet une faible fuite de gaz propulseur G du compartiment 4 dans l'atmosphère à travers le conduit 23. Peu après avoir enlevé le récipient 2 du compresseur, l'utilisateur actionne la valve 6 et distribue le produit P contenu dans le compartiment 3. Le piston 5 se déplace longitudinalement en translation vers la valve 6 malgré la légère fuite de gaz propulseur G par la vanne 9. Du fait du déplacement du piston et de la légère fuite de gaz propulseur G, la pression dans le compartiment 4 diminue. On choisit les dimensions de la rainure 24 pour que le débit de fuite du gaz propulseur G soit tel que la distribution puisse durer de 1 à 10 minutes. Lorsque la distribution a cessé ou a été arrêtée, l'utilisateur ayant cessé d'actionner la valve 6, la pression à l'intérieur du compartiment 4 continue à décroître progressivement, jusqu'à ce qu'elle atteigne la pression atmosphérique grâce à la rainure 24 de la vanne 9. L'utilisateur ne rétablira une pression P1 dans le compartiment 4, que lorsqu'il désirera effectuer une nouvelle distribution de produit.

Dans ces conditions, le dispositif 1 n'est pressurisé que quelques minutes au moment de l'emploi. De plus, lorsque le gaz propulseur G est de l'air comprimé, le dispositif 1 n'est pas sensible à la chaleur et ne présente pas de danger d'explosion. En outre, il est écologique, le gaz rejeté dans l'atmosphère étant de l'air.

La figure 3 représente un second mode de réalisation d'un dispositif selon l'invention désigné dans son ensemble par la référence 101. Ce dispositif 101 comporte un récipient 102 séparé en deux compartiments : un compartiment 103 contenant le produit P à distribuer et un compartiment 104 contenant le gaz comprimé G. Ces deux compartiments sont séparés par une cloison mobile 105 qui est constituée par une poche déformable. Le fond du récipient 102 est muni d'une vanne 109 identique à celle illustrée sur la figure 2. Du côté opposé au fond du récipient portant la vanne 109 est sertie une valve 106 de distribution qui communique avec le compartiment 103 contenant le produit à distribuer P. La poche déformable 105 est fixée, par exemple, par une soudure 130 sur le corps de la valve 106.

Dans ce dispositif, on n'établit dans le compartiment 104 une pression P, permettant la distribution, qu'au moment de la distribution, la pression dans le compartiment 104 revenant ensuite à la pression atmosphérique. Par conséquent, même si les parois de la poche 105 sont légèrement perméables au gaz, le gaz n'aura pratiquement pas tendance à traverser la paroi de la poche et les risques de dégradation du produit P contenu dans la poche sont faibles.

## Revendications

1. Procédé de conditionnement et de distribution d'un produit fluide (P) contenu dans un récipient (2, 102) pressurisé à l'aide d'un gaz propulseur (G), le récipient (2, 102) comportant deux compartiments (3, 103 ; 4, 104) séparés par une cloison mobile (5, 105), un premier compartiment (3, 103) contenant le produit (P) fluide et étant en communication avec une valve (6, 106) de distribution du produit (P) et le second compartiment (4, 104) contenant le gaz propulseur (G) et muni d'un dispositif d'introduction du gaz propulseur sous pression et d'un dispositif de dépressurisation du gaz propulseur, caractérisé par le fait qu'on amène, avant chaque distribution, dans le second compartiment (4, 104) le gaz propulseur (G) à une pression P1 permettant la distribution du produit (P) fluide par action sur la valve (6) de distribution, qu'on effectue la distribution, tout en abaissant la pression dans le second compartiment (4, 104) jusqu'à la pression atmosphérique grâce à une fuite de gaz propulseur (G) ménagée entre le second compartiment (4, 104) et l'atmosphère pendant la distribution du produit, et après le stade de distribution du produit, le débit de fuite du gaz propulseur (G) étant choisi de façon telle que l'on puisse disposer d'un temps de distribution suffisant et la pression dans le compartiment (4, 104) n'étant ramenée à une pression permettant la distribution du produit (P) que juste avant la distribution suivante.

2. Procédé selon la revendication 1, caractérisé par le fait que le gaz propulseur (G) est de l'air comprimé.

3. Procédé selon l'une des revendications 1 ou 2, caractérisé par le fait que le temps de distribution est de 1 à 10 minutes.

4. Dispositif pour le conditionnement et la distribution d'un produit (P) fluide comportant un récipient (2, 102) pressurisé à l'aide d'un gaz propulseur (G), le récipient (2, 102) comportant deux compartiments (3, 103 et 4, 104) séparés par une cloison mobile (5, 105), le premier compartiment (3, 103) contenant le produit (P) fluide à distribuer et communiquant avec une valve (6, 106) de distribution portée par le récipient (2, 102) et le second compartiment (4, 104) contenant le gaz propulseur (G), la paroi du second compartiment (4, 104) portant une vanne (9, 109) d'alimentation en gaz propulseur (G) comprimé et un dispositif de dépressurisation du gaz propulseur, caractérisé par le fait que ledit dispositif de dépressurisation consiste en une ouverture de fuite (22, 23, 24) ne comportant pas de moyen de fermeture et permettant la fuite dans l'atmosphère du gaz propulseur (G).

5. Dispositif selon la revendication 4, caractérisé par le fait que la cloison mobile (5) est un piston.

6. Dispositif selon la revendication 4, caractérisé par le fait que la cloison mobile (105) est une poche déformable.

7. Dispositif selon la revendication 4, caractérisé par le fait que l'ouverture de fuite est une micro-ouverture percée dans la paroi du compartiment (4, 104).

8. Dispositif selon la revendication 4, caractérisé par le fait que l'ouverture de fuite (22, 23, 24) fait partie de la vanne (9, 109) d'alimentation en gaz propulseur (G) comprimé.

9. Dispositif selon la revendication 8, caractérisé par le fait que la vanne (9, 109) d'alimentation en gaz propulseur (G) comprimé est une vanne à clapet dont le clapet ne repose pas de façon étanche sur son siège en position de fermeture.

10. Dispositif selon la revendication 9, caractérisé par le fait que la vanne (9, 109) d'alimentation en gaz propulseur (G) comprimé comporte un clapet élastique coopérant avec un siège et une rainure est ménagée dans le clapet et/ou le siège de façon à créer l'ouverture de fuite entre le clapet et son siège en position de fermeture.

11. Dispositif selon la revendication 10, caractérisé par le fait que le clapet est constitué par une membrane élastique (18) coopérant avec un corps rigide (19), la membrane élastique (18) étant munie d'une ouverture (22) et le corps rigide (19) étant muni d'un conduit (23), une rainure (24) étant ménagée dans le corps rigide (19) de façon à mettre en communication l'ouverture (22) et le conduit (23) même lorsque la valve est en position de fermeture.

## Claims

1. Method for packaging and dispensing a fluid product (P) contained in a receptacle (2, 102) which is pressurized with the aid of a propellant gas (G), the receptacle (2, 102) including two compartments (3, 103; 4, 104) which are separated by a moving partition (5, 105), a first compartment (3, 103) containing the fluid product (P) and being in communication with a valve (6, 106) for dispensing the product (P) and the second compartment (4, 104) containing the propellant gas (G) and equipped with a device for letting the pressurized propellant gas in, and with a device for depressurizing the propellant gas, characterized in that in the second compartment (4, 104), before each dispensing act, the propellant gas (G) is brought to a pressure P1 allowing the fluid product (P) to be dispensed by action on the dispensing valve (6), that dispensing is carried out, lowering the pressure in the second compartment (4, 104) to atmospheric pressure by virtue of a leakage of propellant gas (G) between the second compartment (4, 104) and the atmosphere during the dispensing of the product, and after the step of dispensing the product, the leakage flow rate of the propellant gas (G) being chosen such that sufficient dispensing time is available, the pressure in the compartment (4, 104) not being brought back up to a pressure allowing dispensing of the product (P) until just before the next dispensing act.

2. Method according to Claim 1, characterized in that the propellant gas (G) is compressed air.

3. Method according to one of Claims 1 and 2, characterized in that the dispensing time is from 1 to 10 minutes.

4. Device for packaging and dispensing a fluid product (P) including a receptacle (2, 102) which is pressurized with the aid of a propellant gas (G), the receptacle (2, 102) including two compartments (3, 103 and 4, 104) which are separated by a moving partition (5, 105), the first compartment (3, 103) containing the fluid product (P) to be dispensed and communicating with a dispensing valve (6, 106) carried by the receptacle (2, 102) and the second compartment (4, 104) containing the propellant gas (G), the wall of the second compartment (4, 104) carrying a valve (9, 109) for feeding with compressed propellant gas (G) and a device for depressurizing the propellant gas, characterized in that the said depressurization device consists in a leakage orifice (22, 23, 24) which does not have any closure means and allows the propellant gas (G) to leak into the atmosphere.

5. Device according to Claim 4, characterized in that the moving partition (5) is a piston.

6. Device according to Claim 4, characterized in that the moving partition (105) is a deformable pouch.

7. Device according to Claim 4, characterized in that the leakage orifice is a micro-orifice pierced in the wall of the compartment (4, 104).

8. Device according to Claim 4, characterized in that the leakage orifice (22, 23, 24) forms part of the valve (9, 109) for feeding with compressed propellant gas (G).

9. Device according to Claim 8, characterized in that the valve (9, 109) for feeding with compressed propellant gas (G) is a valve with a shut-off element, in which the shut-off element does not rest on its seat in a leaktight fashion in the closed position.

10. Device according to Claim 9, characterized in that the valve (9, 109) for feeding with compressed propellant gas (G) includes an elastic shut-off element interacting with a seat and a groove is formed in the shut-off element and/or the seat so as to create the leakage orifice between the shut-off element and its seat in the closed position.

11. Device according to Claim 10, characterized in that the shut-off element is made up of an elastic membrane (18) interacting with a rigid body (19), the elastic membrane (18) being provided with an orifice (22) and the rigid body (19) being provided with a duct (23), a groove (24) being formed in the rigid body (19) so as to place the orifice (22) and the duct (23) in communication even when the valve is in the closed position.

## Patentansprüche

1. Verfahren zur Lagerung und Abgabe eines flüssigen Produkts (P), das in einem mit Hilfe eines Treibgases (G) unter Druck gesetzten Behälter (2, 102) enthalten ist, wobei der Behälter (2, 102) zwei durch ein bewegliches Trennelement (5, 105) getrennte Kammern (3, 103; 4, 104) aufweist, wobei eine erste Kammer (3, 103) das flüssige Produkt (P) enthält und mit einem Ventil (6, 106) zur Abgabe des Produkts (P) in Verbindung steht und die zweite Kammer (4, 104) das Treibgas (G) enthält und mit einer Vorrichtung zur Zuführung des unter Druck stehenden Treibgases und einer Vorrichtung zur Senkung des Drucks des Treibgases versehen ist, dadurch gekennzeichnet, daß man vor jeder Abgabe in die zweite Kammer (4, 104) das Treibgas (G) mit einem Druck P1 einführt, der die Abgabe des flüssigen Produkts (P) durch Einwirken auf das Abgabeventil (6) gestattet, daß man die Abgabe durchführt, indem man während der Abgabe des Produkts und nach der Phase der Produktabgabe mit Hilfe eines zwischen der zweiten Kammer (4, 104) und der Atmosphäre vorgesehenen Austritts für das Treibgas (G) den Druck in der zweiten Kammer (4, 104) auf den atmosphärischen Druck absenkt, wobei der Austrittsdurchsatz des Teibgases (G) so gewählt ist, daß man über eine ausreichende Abgabezeit verfügen kann, und der Druck in der Kammer (4, 104) erst kurz vor der folgenden Abgabe auf einen Druck angehoben wird, der die Abgabe des Produkts (G) gestattet.

2. Verfahren nach Anspruch 1, dadurch gekennzeichnet, daß das Treibgas (G) Druckluft ist.

3. Verfahren nach einem der Ansprüche 1 oder 2, dadurch gekennzeichnet, daß die Abgabezeit 1 bis 10 Minuten beträgt.

4. Vorrichtung zur Lagerung und Abgabe eines flüssigen Produkts (P), die einen mit Hilfe eines Treibgases (G) unter Druck gesetzten Behälter (2, 102) aufweist, wobei der Behälter (2, 102) zwei durch ein bewegliches Trennelement (5, 105) getrennte Kammern (3, 103 und 4, 104) aufweist, wobei die erste Kammer (3, 103) das flüssige Produkt (P) enthält und mit einem von dem Behälter (2, 102) getragenen Abgabeventil (6, 106) in Verbindung steht und die zweite Kammer (4, 104) das Treibgas (G) enthält, wobei die Wand der zweiten Kammer (4, 104) ein Ventil (9, 109) zur Versorgung mit verdichtetem Treibgas (G) und eine Vorrichtung zur Senkung des Drucks des Treibgases trägt, dadurch gekennzeichnet, daß die Vorrichtung zur Drucksenkung eine Austrittsöffnung (22, 23, 24) aufweist, die keine Verschlußmittel besitzt und den Austritt des Treibgases (G) in die Atmosphäre gestattet.

5. Vorrichtung nach Anspruch 4, dadurch gekennzeichnet, daß das bewegliche Trennelement (5) ein Kolben ist.

6. Vorrichtung nach Anspruch 4, dadurch gekennzeichnet, daß das bewegliche Trennelement (105) ein verformbarer Beutel ist.

7. Vorrichtung nach Anspruch 4, dadurch gekennzeichnet, daß die Austrittsöffnung eine in der Wand der Kammer (4, 104) vorgesehene Mikroöffnung ist.

8. Vorrichtung nach Anspruch 4, dadurch gekennzeichnet, daß die Austrittsöffnung (22, 23, 24) einen Teil des Ventils (9, 109) zur Versorgung mit verdichtetem Treibgas (G) bildet.

9. Vorrichtung nach Anspruch 8, dadurch gekennzeichnet, daß das Ventil (9, 109) zur Versorgung mit verdichtetem Treibgas (G) ein Ventil mit Absperrkörper ist, dessen Absperrkörper in Verschlußstellung nicht dicht auf seinem Sitz aufliegt.

10. Vorrichtung nach Anspruch 9, dadurch gekennzeichnet, daß das Ventil (9, 109) zur Versorgung mit verdichtetem Treibgas (G) einen mit einem Sitz zusammenwirkenden elastischen Absperrkörper aufweist und in dem Absperrkörper und/oder dem Sitz eine Nut vorgesehen ist, so daß die Austrittsöffnung zwischen dem Absperrkörper und seinem Sitz in Verschlußstellung ausgebildet wird.

11. Vorrichtung nach Anspruch 10, dadurch gekennzeichnet, daß der Absperrkörper aus einer mit einem starren Körper (19) zusammenwirkenden elastischen Membran (18) besteht, wobei die elastische Membran (18) mit einer Öffnung (22) und der starre Körper (19) mit einem Kanal (23) versehen ist, wobei in dem starren Körper (19) eine Nut (24) vorgesehen ist, so daß die Öffnung (22) und der Kanal (23) auch in Verschlußstellung des Ventils verbunden sind.
